# EUROPÄISCHE PATENTSCHRIFT

(11) **EP 3 594 167 B1**
(45) Veröffentlichungstag und Bekanntmachung des Hinweises auf die Patenterteilung: **16.06.2021**
(21) Anmeldenummer: 18183443.3
(22) Anmeldetag: 13.07.2018
(51) Int. Cl.: B66C 13/46

(54) **KRAN MIT BILDERFASSUNGSSYSTEM**
CRANE WITH IMAGING SYSTEM
GRUE POURVUE D'UN SYSTÈME DE DÉTECTION D'IMAGES

(43) Veröffentlichungstag der Anmeldung: 15.01.2020
(73) Patentinhaber: EPSILON Kran GmbH., 5020 Salzburg (AT)
(72) Erfinder: SCHÖRGHOFER, Simon, 5412 Puch bei Hallein (AT); GALLER, Martin, 5421 Adnet (AT)
(74) Vertreter: Torggler & Hofinger Patentanwälte

(56) Entgegenhaltungen:
- EP-A1- 3 323 767
- WO-A1-2017/164781
- DE-A1-102014 009 165
- US-A1- 2013 183 028

## Beschreibung

Die Erfindung betrifft einen Kran mit den Merkmalen des Oberbegriffs des Anspruchs 1 und ein Trägerfahrzeug mit einem solchen Kran.

Ein nicht gattungsgemäßer Kran ist aus WO 2017/164781 A1 bekannt geworden. Dieses Dokument zeigt in den Fig. 7a und 7b einen Kran mit einer Kransäule und mit einem durch eine Hubvorrichtung heb- und senkbar angeordneten Bilderfassungssystem zur Erfassung eines für einen Bediener des Krans nicht direkt einsehbaren Bereichs eines Kranumfelds, wobei das Bilderfassungssystem an einem gerade verlaufenden Ausleger der Hubvorrichtung (letztes Stück, welches sich auf dem innersten, horizontal verlaufenden Ausleger befindet) angeordnet ist. Um das Bilderfassungssystem in eine Transportstellung abzusenken, in welcher das Bilderfassungssystem an die Hubsäule heran bewegt ist, müssen die horizontal verlaufenden Ausleger und der vertikal verlaufende Ausleger eingefahren werden.

Die Druckschrift EP 3 323 767 A1 zeigt einen Teleskopkran mit einem Kranarm, an welchem in einem Bereich der Spitze eine Bilderfassungseinrichtung angeordnet ist. Die Druckschrift DE 10 2014 009165 A1 beschreibt einen Großmanipulator mit einer an einem Kameraausleger montierten Kamera.

Die Druckschrift US 2013/183028 A1 zeigt einen Kamerakran mit einem teleskopierbaren Kranarm, an dessen Spitze eine Kamera montiert werden kann.

Aufgabe der Erfindung ist die Bereitstellung eines gattungsgemäßen Krans, welcher ein größeres Sichtfeld des Bilderfassungssystems ermöglicht, und eines Trägerfahrzeugs mit einem solchen Kran.

Diese Aufgabe wird durch einen Kran mit den Merkmalen des Anspruchs 1 und ein Trägerfahrzeug mit einem solchen Kran gelöst. Vorteilhafte Ausführungsformen der Erfindung sind in den abhängigen Ansprüchen definiert.

Weil bei der Erfindung vorgesehen ist, dass das Bilderfassungssystem auf einer einen höchsten Punkt des Auslegers bildenden Spitze des Auslegers angeordnet ist, ist das Sichtfeld weder durch horizontal verlaufende Ausleger noch durch einen neben dem Bilderfassungssystem in die Höhe ragenden Ausleger beschränkt. Dies ermöglicht grundsätzlich ein Sichtfeld von 360° in einer horizontalen Ebene, wobei die Erfindung nicht auf eine solche Rundumsicht beschränkt ist. Beispielsweise kann ein Sichtfeld von wenigstens 290° ausreichend sein.

Ein weiterer Vorteil ist, dass das Bilderfassungssystem in der Transportstellung besser geschützt ist, da es nicht von der Hubsäule weg steht.

Außerdem ergibt sich eine kompaktere Bauform.

Bei einem Ausführungsbeispiel der Erfindung ist vorgesehen, dass das Bilderfassungssystem relativ zur Spitze des Auslegers starr angeordnet ist. Vorteilhaft daran ist, dass aufgrund des erfindungsgemäß großen Sichtfelds kein Verstellmechanismus für das Bilderfassungssystem erforderlich ist.

Bei einem Ausführungsbeispiel der Erfindung ist vorgesehen, dass das Bilderfassungssystem wenigstens eine, vorzugsweise wenigstens drei, Kameras aufweist, welche vorzugsweise in einem gemeinsamen Gehäuse angeordnet sind. Alternativ ist auch der Einsatz einer einzigen Kamera denkbar, welche eine Abbildungsoptik aufweist, die Gebrauch vom erfindungsgemäß bereitgestellten großen Sichtfeld macht.

Bei einem Ausführungsbeispiel der Erfindung ist vorgesehen, dass das Bilderfassungssystem in der Transportstellung zumindest im Wesentlichen vollständig in oder hinter einer an der Hubsäule angeordneten Schutzabdeckung angeordnet ist. Bevorzugt kann vorgesehen sein, dass ein Deckel des Bilderfassungssystems in der Transportstellung die Schutzabdeckung verschließt.

Bei einem Ausführungsbeispiel der Erfindung ist vorgesehen, dass unterhalb des Bilderfassungssystems im Bereich der Spitze des Auslegers eine Beleuchtungsvorrichtung am Ausleger angeordnet ist, wobei bevorzugt vorgesehen ist, dass die Beleuchtungsvorrichtung so versenkt im Ausleger angeordnet ist, dass sie gemeinsam mit dem Ausleger in die Hubsäule einfahrbar ist. Die hier gewählte Anordnung im Bereich der Spitze des Auslegers gestattet einerseits eine optimale Ausleuchtung im Sichtfeld des Bilderfassungssystems und vermeidet andererseits eine Blendung des Bilderfassungssystems. Ist die Beleuchtungsvorrichtung versenkt im Ausleger angeordnet, bietet dies - vor allem, aber nicht nur - in der Transportstellung optimalen Schutz. Außerdem behindert eine versenkt angeordnete Beleuchtungsvorrichtung eine Bewegung des Auslegers nicht.

Vorzugsweise kann vorgesehen sein, dass die Beleuchtungsvorrichtung wenigstens einen Scheinwerfer umfasst.

Bei der Erfindung ist vorgesehen, dass die Hubsäule und der Ausleger in einer vertikalen Ebene, welche sowohl die Hubsäule als auch eine Kransäule aufweist, einen von Null verschiedenen Winkel mit der Kransäule einschließt. An sich wäre zwar auch eine vertikal verlaufende Hubsäule denkbar. Der gewählte schräge Verlauf der Hubsäule bewirkt bei einem Ausfahren des Auslegers einen Versatz des Bilderfassungssystems relativ zur Kransäule von dieser weg und damit ein verbessertes Einsehen in einen von der Kransäule verdeckten Bereich möglich wird. Durch den schrägen Verlauf der Hubsäule kann in einem ausgefahrenen Zustand des Auslegers ein großer seitlicher Abstand der Kransäule erreicht werden, ohne dass eine entsprechende Auslagerung in der Transportstellung erforderlich ist.

Dabei ist vorgesehen, dass ein an der Kransäule angeordnetes Gehäuse einer Kransteuerung in einem unteren Bereich der Kransäule angeordnet ist. So verdeckt das Gehäuse der Kransteuerung eine Sicht auf eine Abstützung des Krans nicht. Daher ist kein zusätzliches Bilderfassungssystem im Bereich der Abstützung erforderlich.

Bei einem Ausführungsbeispiel der Erfindung ist vorgesehen, dass das Bilderfassungssystem eine Recheneinheit aufweist, welche aus Signalen wenigstens einer Kamera des Bilderfassungssystems Visualisierungsdaten für eine außerhalb des Bilderfassungssystems angeordnete Visualisierungseinheit berechnet. Es wird also sozusagen ein Teil der für eine Darstellung notwendigen Rechenaufwands (insbesondere eine Komprimierung von Daten) in das Bilderfassungssystem selbst verlegt. Damit müssen viel weniger Daten zu der außerhalb des Bilderfassungssystems angeordneten Visualisierungseinheit (diese ist üblicherweise in einer Fahrerkabine eines Trägerfahrzeugs des Krans angeordnet) übertragen werden, was die hierfür erforderliche Bandbreite reduziert.

Bei einem Ausführungsbeispiel der Erfindung ist vorgesehen, dass das Bilderfassungssystem wenigstens zwei Kameras aufweist und eine Schnittstelle vorgesehen ist, welche Signale der wenigstens zwei Kameras sammelt und ggf. - im Falle der Rückbeziehung auf die vorbeschriebene Ausführungsform - an die Recheneinheit übermittelt. Dies reduziert einen Verbindungsaufwand (meist über Kabel, kann aber auch kabellos erfolgen) von den einzelnen Kameras zu der Recheneinheit, da die Verbindung nur von den Kameras zu der (gemeinsamen) Schnittstelle erfolgt. Ein noch größerer Vorteil besteht darin, dass der Verbindungsaufwand vom Bilderfassungssystem zu einer außerhalb derselben (z. B. in einer Führungskabine eines Trägerfahrzeugs) angeordneten Visualisierungseinheit minimiert wird. Dies erleichtert den Einsatz von kabellosen Verbindungen.

Bei einem Ausführungsbeispiel der Erfindung ist vorgesehen, dass für zumindest ein Schutzglas des Bilderfassungssystems eine Vorrichtung zur Erzeugung eines Luftvorhangs zur Vorbeugung gegen Verschmutzungen oder Feuchtigkeit auf dem Schutzglas vorgesehen ist, wobei die Vorrichtung zur Erzeugung des Luftvorhangs eine Schnittstelle zur Anbindung an eine Druckluftversorgung eines Trägerfahrzeugs des Krans aufweist. Eine eigene Drucklufterzeugung am Kran ist damit nicht notwendig. Auch ist die Anordnung einer Klimavorrichtung am Kran nicht notwendig.

Bei diesem Ausführungsbeispiel der Erfindung ist bevorzugt vorgesehen, dass eine Luftvorhangssteuervorrichtung vorgesehen ist, welche eine Erzeugung des Luftvorhangs außerhalb eines Betriebs des Bilderfassungssystems sperrt. Damit kann vermieden werden, dass ein Druckluftvorrat des Trägerfahrzeugs erschöpft wird.

Bei einem Ausführungsbeispiel der Erfindung ist vorgesehen, dass eine Temperiervorrichtung für das Bilderfassungssystem vorgesehen ist, wobei die Temperiervorrichtung eine Schnittstelle für von einem Trägerfahrzeug des Krans bereit gestelltes Temperiermedium, vorzugsweise Druckluft, und/oder zur Energieversorgung der Temperiervorrichtung aufweist.

Ausführungsbeispiele der Erfindung werden anhand der Figuren diskutiert. Es zeigen:
- Fig. 1: eine perspektivische Ansicht eines Krans mit einer Hubvorrichtung und einem Bilderfassungssystem,
- Fig. 2: eine Draufsicht auf ein Bilderfassungssystem,
- Fig. 3a, 3b: eine Seiten- und Rückansicht einer Hubvorrichtung und eines Bilderfassungssystems in Isolation,
- Fig. 4: eine Frontansicht auf den Kran gemäß Fig. 1,
- Fig. 5: eine Rückansicht auf den Kran gemäß Fig. 1,
- Fig. 6: eine schematische Darstellung eines Bilderfassungssystems gemäß dem Stand der Technik,
- Fig. 7: eine schematische Darstellung einer Ausführung eines vorgeschlagenen Bilderfassungssystems
- Fig. 8: eine schematische Darstellung eines weiteren vorgeschlagenen Bilderfassungssystems und
- Fig. 9: eine schematische Darstellung eines weiteren vorgeschlagenen Bilderfassungssystems.

Fig. 1 zeigt eine perspektivische Ansicht eines Krans 32 mit einer Kransäule 8 und einer über eine Strebe 7 daran angeordneten Hubvorrichtung 1, Fig. 4 zeigt eine Frontansicht des Krans 32 und Fig. 5 zeigt eine Rückansicht des Krans 32. In Fig. 5 ist zusätzlich eine Abstützung 12 des Krans 32 zu sehen.

Die Hubvorrichtung 1 weist eine Hubsäule 4 und einen darin einfahrbaren oder daraus ausfahrbaren gerade verlaufenden Ausleger 5 auf. Ein Bilderfassungssystem 2 ist auf einer einen höchsten Punkt des Auslegers 5 bildenden Spitze des Auslegers 5 angeordnet.

Das Bilderfassungssystem 2 ist durch die Hubvorrichtung 1 heb- und senkbar und dient zur Erfassung eines für einen Bediener des Krans 32 nicht direkt einsehbaren Bereichs eines Kranumfelds. Selbstverständlich kann durch das Bilderfassungssystem 2 auch ein an sich von einem Bediener direkt einsehbarer Bereich erfasst werden. Das Bilderfassungssystem 2 ist durch ein Ausfahren des Auslegers 5 aus der Hubsäule 4 in die Höhe bewegbar und durch ein Einfahren des Auslegers 5 in die Hubsäule 4 in eine Transportstellung absenkbar, in welcher sich der Ausleger 5 im Wesentlichen vollständig in der Hubsäule 4 befindet und das Bilderfassungssystem 2 an die Hubsäule 4 heran bewegt ist.

Die Hubsäule 4 und der Ausleger 5 schließen in einer vertikalen Ebene, welche sowohl durch die Hubsäule 4 als auch durch die Kransäule 8 verläuft, einen von Null verschiedenen Winkel mit der Kransäule 8 ein (vgl. Fig. 4 und Fig. 5).

Ein an der Kransäule 8 angeordnetes Gehäuse 9 einer Kransteuerung ist in einem unteren Bereich der Kransäule 8 angeordnet. Wie in Fig. 5 durch die von dem Bilderfassungssystem 2 ausgehenden strichpunktierten Linien dargestellt, verdeckt durch diese Anordnung des Gehäuses 9 das Gehäuse 9 der Kransteuerung eine Sicht auf eine Abstützung 12 des Krans 5 nicht. Daher ist kein zusätzliches Bilderfassungssystem im Bereich der Abstützung 12 erforderlich.

Das Bilderfassungssystem 2 ist relativ zur Spitze des Auslegers 5 starr angeordnet und umfasst im gezeigten Ausführungsbeispiel vier Kameras 3, welche in einem gemeinsamen Gehäuse angeordnet sind, das durch einen Deckel 10 abgeschlossen ist.

In der gezeigten Darstellung ist der Ausleger 5 im Wesentlichen vollständig aus der Hubsäule 4 ausgefahren. Das Bilderfassungssystem 2 ist durch das Ausfahren des Auslegers 5 von der Hubsäule 4 weg bewegt. Im eingefahrenen Zustand des Auslegers 5 befindet sich das Bilderfassungssystem 2 in der Transportstellung im Wesentlichen vollständig in oder hinter einer an der Hubsäule 4 angeordneten Schutzabdeckung 11 und ist dadurch vor äußeren Einflüssen geschützt.

Unterhalb des Bilderfassungssystems 2 im Bereich der Spitze des Auslegers 5 ist eine Beleuchtungsvorrichtung umfassend zwei Scheinwerfer 6 am Ausleger 5 angeordnet, wobei die Beleuchtungsvorrichtung so versenkt im Ausleger 5 angeordnet ist (vgl. Fig. 3a), dass sie gemeinsam mit dem Ausleger 5 in die Hubsäule 4 einfahrbar ist.

Fig. 2 zeigt eine Draufsicht auf ein Bilderfassungssystem 2. Mit den strichpunktierten Linien ist das von den jeweiligen Kameras 3 erfasste Sichtfeld in einer horizontalen Ebene illustriert. Durch zwei der Kameras 3 kann eine stereoskopische Erfassung eines Ausschnitts des insgesamt erfassten Sichtfelds erfolgen. Wie in den Figuren 1, 4 und 5 zu erkennen ist, ist der stereoskopisch erfasste Ausschnitt in Richtung eines an der Kransäule 8 angeordneten Kranarms - und damit in Richtung eines Wirkbereichs eines daran anordenbaren Arbeitsgeräts - gerichtet.

Fig. 3a zeigt eine Seitenansicht und Fig. 3b zeigt eine Rückansicht auf eine Hubvorrichtung 1 mit einem Bilderfassugnssystem 2 in einem teilweise ausgefahrenen Zustand des Ausleger 5 aus der Hubsäue 4 in Isolation. Fig. 3b zeigt eine im Inneren der Hubvorrichtung 1 verlaufenden Verkabelung 33, welche Versorgungs- und Datenleitungen für die Scheinwerfer 6 sowie für die Kameras 3 umfassen kann. Anders als in den Figuren 1, 4 und 5 dargestellt, kann die Hubvorrichtung 1 getrennt von der Kransäule 8 angeordnet sein.

Fig. 6 zeigt eine schematische Darstellung eines Bilderfassungssystems 2 gemäß dem Stand der Technik. Das Bilderfassungssystem 2 umfasst mehrere Kameras 3. Die von diesen Kameras 3 ausgegebenen Signale werden über Leitungen 14 an eine in einer Kabine 13 eines hier nicht dargestellten Trägerfahrzeugs 35 (oder an einem Bedienstand eines Krans) angeordnete Kabinenschnittstelle 15 gesendet. Von einer ebenfalls in der Kabine 13 angeordneten Kabinenrecheneinheit 16 werden aus den Signalen Bilddaten berechnet, welche an eine Kabinenvisualisierungseinheit 17 weitergegeben werden können. Von der Kabinenvisualisierungseinheit 17 können die Bilddaten an eine Anzeigevorrichtung 21 weitergegeben werden.

Fig. 7 zeigt eine schematische Darstellung einer Ausführung eines vorgeschlagenen Bilderfassungssystems 2. Das Bilderfassungssystem 2 umfasst mehrere Kameras 3. Die von diesen Kameras 3 ausgegebenen Signale werden, ggf. über gesondert ausgebildete Signalleitungen, an eine im Bilderfassungssystem 2 angeordnete Schnittstelle 18 gesendet. Von einer ebenfalls im Bilderfassungssystem 2 angeordneten Recheneinheit 19 werden aus den Signalen Bilddaten berechnet. Die Kameras 3, die Schnittstelle 18 und die Recheneinheit 19 können als gemeinsame Baugruppe ausgebildet sein und gemeinsam in dem Gehäuse des Bilderfassungssystems 2 angeordnet sein. Über vorzugsweise eine Datenleitung 34 können die Bilddaten an eine in einer Kabine 13 eines hier nicht dargestellten Trägerfahrzeugs 35 (oder in einem Bedienstand eines Krans) angeordnete Visualisierungseinheit 20 weitergegeben werden, von welcher wiederum Daten an eine Anzeigevorrichtung 21 weitergegeben werden können. Anders als dargestellt, können die Bilddaten vom Bilderfassungssystem 2 an die Visualisierungseinheit 20 drahtlos übermittelt werden.

Fig. 8 zeigt eine schematische Darstellung eines Bilderfassungssystems 2 mit einem Schutzglas 29 und einer Vorrichtung zur Erzeugung eines Luftvorhangs 28. Mit der Vorrichtung zur Erzeugung eines Luftvorhangs 28 kann entlang einer der Kamera 3 abgewandten Seite des Schutzglases 29 ein Luftvorhang aufgebaut werden. Die Vorrichtung zur Erzeugung des Luftvorhangs 28 ist über eine Schnittstelle mit einer Druckluftversorgung und/oder einer Energieversorgung eines Trägerfahrzeugs 35 des Krans 32 angebunden und weist eine Luftvorhangssteuervorrichtung 22 auf, mit welcher ein Schaltventil 24 und eine Drossel 23 in der Druckluftversorgungsleitung ansteuerbar sind. Eingangsgrößen für die Luftvorhangssteuervorrichtung 22 können sein: Luftdruck der Druckluftversorgung, Luftfeuchtigkeit der Druckluft, Temperatur der Druckluft, Umgebungstemperatur. Die Ansteuerung von Schaltventil 24 und/oder Drossel 23 kann in Abhängigkeit der Eingangsgrößen erfolgen. Die Vorrichtung zur Erzeugung eines Luftvorhangs 28 - insbesondere die Luftvorhangssteuervorrichtung 22, das Schaltventil 24 und die Drossel 23 - kann in einem Gehäuse des Bilderfassungssystems 2 angeordnet sein.

Fig. 9 zeigt eine schematische Darstellung eines Bilderfassungssystems 2 mit einer Temperiervorrichtung für das Bilderfassungssystem 2, wobei die Temperiervorrichtung über eine Schnittstelle mit einer Druckluftversorgung und/oder einer Energieversorgung eines Trägerfahrzeugs 35 des Krans 32 angebunden ist. Über eine Druckluftversorgungsleitung kann Druckluft in das Innere eines Gehäuses des Bilderfassungssystems 2, in welchem sich die Kameras 3 befinden, geleitet werden. In der Druckluftversorgungsleitung sind ein Steuerventil 27 und eine Drossel 23 angeordnet, die von einer Temperiersteuerung 30 ansteuerbar sind. Die Druckluft kann zum Kühlen der Kameras 3 im Gehäuse dienen. In das Gehäuse eingeleitete Druckluft kann über ein (Rückschlag-) Überdruckventil 26 entweichen. Ein Innenbereich des Gehäuses kann über eine durch einen Schalter 31 aktivierbare Heizung 25 beheizt werden, wobei der Schalter 31 von der Temperiersteuerung 30 ansteuerbar ist. Eingangsgrößen für die Temperiersteuerung 30 können sein: Luftdruck der Druckluftversorgung, Luftfeuchtigkeit der Druckluft, Temperatur der Druckluft, Umgebungstemperatur, Isttemperatur im Inneren des Gehäuses, Solltemperatur. Die Ansteuerung von Steuerventil 27 und/oder Drossel 23 und/oder Schalter 31 kann in Abhängigkeit der Eingangsgrößen erfolgen. Die Temperiervorrichtung - insbesondere die Temperiersteuerung 30, das Steuerventil 27, die Drossel 23, der Schalter 31 und die Heizung 25 - kann im Gehäuse des Bilderfassungssystems 2 angeordnet sein.

### Bezugszeichenliste:

- 1: Hubvorrichtung
- 2: Bilderfassungssystem
- 3: Kamera
- 4: Hubsäule
- 5: Ausleger
- 6: Schweinwerfer
- 7: Strebe
- 8: Kransäule
- 9: Gehäuse einer Kransteuerung
- 10: Deckel eines Gehäuses des Bilderfassungssystems
- 11: Schutzabdeckung
- 12: Abstützung
- 13: Kabine eines Trägerfahrzeugs oder Bedienstand des Krans
- 14: Leitungen
- 15: Kabinenschnittstelle
- 16: Kabinenrecheneinheit
- 17: Kabinenvisualisierungseinheit
- 18: Schnittstelle
- 19: Recheneinheit
- 20: Visualisierungseinheit
- 21: Anzeigevorrichtung
- 22: Luftvorhangssteuervorrichtung
- 23: Drossel
- 24: Schaltventil
- 25: Heizung
- 26: Überdruckventil
- 27: Steuerventil
- 28: Luftvorhang
- 29: Schutzglas
- 30: Temperiersteuerung
- 31: Schalter der Temperiervorrichtung
- 32: Kran
- 33: Verkabelung
- 34: Datenleitung
- 35: Trägerfahrzeug

## Patentansprüche

1. Kran (32) mit einer Kransäule (8) und mit einem durch eine Hubvorrichtung (1) heb- und senkbar angeordneten Bilderfassungssystem (2) zur Erfassung eines für einen Bediener des Krans (32) nicht direkt einsehbaren Bereichs eines Kranumfelds, wobei das Bilderfassungsystem (2) an einem gerade verlaufenden Ausleger (5) der Hubvorrichtung (1) angeordnet ist, wobei das Bilderfassungssystem (2) durch ein Ausfahren des Auslegers (5) aus einer Hubsäule (4) in die Höhe bewegbar ist und durch ein Einfahren des Auslegers (5) in die Hubsäule (4) in eine Transportstellung absenkbar ist, in welcher sich der Ausleger (5) im Wesentlichen vollständig in der Hubsäule (4) befindet und das Bilderfassungssystem (2) an die Hubsäule (4) heran bewegt ist, **dadurch gekennzeichnet, dass** das Bilderfassungssystem (2) auf einer einen höchsten Punkt des Auslegers (5) bildenden Spitze des Auslegers (5) angeordnet ist, wobei die Hubsäule (4) und der Ausleger (5) in einer vertikalen Ebene, welche sowohl die Hubsäule (4) als auch die Kransäule (8) aufweist, einen von Null verschiedenen Winkel mit der Kransäule (8) einschließt.

2. Kran nach Anspruch 1, wobei das Bilderfassungssystem (2) relativ zur Spitze des Auslegers (5) starr angeordnet ist.

3. Kran nach wenigstens einem der vorangehenden Ansprüche, wobei das Bilderfassungssystem (2) wenigstens eine, vorzugsweise wenigstens drei, Kameras (3) aufweist, welche vorzugsweise in einem gemeinsamen Gehäuse angeordnet sind.

4. Kran nach wenigstens einem der vorangehenden Ansprüche, wobei das Bilderfassungssystem (2) in der Transportstellung zumindest im Wesentlichen vollständig in oder hinter einer an der Hubsäule (4) angeordneten Schutzabdeckung (11) angeordnet ist.

5. Kran nach wenigstens einem der vorangehenden Ansprüche, wobei unterhalb des Bilderfassungssystems (2) im Bereich der Spitze des Auslegers (5) eine Beleuchtungsvorrichtung am Ausleger (5) angeordnet ist, wobei bevorzugt vorgesehen ist, dass die Beleuchtungsvorrichtung so versenkt im Ausleger (5) angeordnet ist, dass sie gemeinsam mit dem Ausleger (5) in die Hubsäule (4) einfahrbar ist.

6. Kran nach dem vorangehenden Anspruch, wobei die Beleuchtungsvorrichtung wenigstens einen Scheinwerfer (6) umfasst.

7. Kran nach wenigstens einem der vorangehenden Ansprüche, wobei ein an der Kransäule (8) angeordnetes Gehäuse (9) einer Kransteuerung in einem unteren Bereich der Kransäule (8) angeordnet ist.

8. Kran nach wenigstens einem der vorangehenden Ansprüche, wobei das Bilderfassungssystem (2) eine Recheneinheit (19) aufweist, welche aus Signalen wenigstens einer Kamera (3) des Bilderfassungssystems (2) Visualisierungsdaten für eine außerhalb des Bilderfassungssystems (2) angeordnete Visualisierungseinheit (20) berechnet.

9. Kran nach wenigstens einem der vorangehenden Ansprüche, wobei das Bilderfassungssystem (2) wenigstens zwei Kameras (3) aufweist und eine Schnittstelle (18) vorgesehen ist, welche Signale der wenigstens zwei Kameras (3) sammelt und ggf. - im Falle der Rückbeziehung auf den vorangehenden Anspruch - an die Recheneinheit (19) übermittelt.

10. Kran nach wenigstens einem der vorangehenden Ansprüche, wobei für zumindest ein Schutzglas (29) des Bilderfassungssystems (2) eine Vorrichtung zur Erzeugung eines Luftvorhangs (28) vorgesehen ist, wobei die Vorrichtung zur Erzeugung des Luftvorhangs (28) eine Schnittstelle zur Anbindung an eine Druckluftversorgung eines Trägerfahrzeugs (35) des Krans (32) aufweist.

11. Kran nach dem vorangehenden Anspruch, wobei eine Luftvorhangssteuervorrichtung (22) vorgesehen ist, welche eine Erzeugung des Luftvorhangs (28) außerhalb eines Betriebs des Bilderfassungssystems (2) sperrt.

12. Kran nach wenigstens einem der vorangehenden Ansprüche, wobei eine Temperiervorrichtung für das Bilderfassungssystem (2) vorgesehen ist, wobei die Temperiervorrichtung eine Schnittstelle für von einem Trägerfahrzeug (35) des Krans bereit gestelltes Temperiermedium, vorzugsweise Druckluft, und/oder zur Energieversorgung der Temperiervorrichtung aufweist.

13. Trägerfahrzeug (35) mit einem Kran (32) nach wenigstens einem der vorangehenden Ansprüche.

## Claims

1. A crane (32) comprising a crane column (8) and an image acquisition system (2) which is arranged to be raised and lowered by a lifting device (1) for acquisition of a region of a crane environment, that cannot be directly viewed by an operator of the crane (32), wherein the image acquisition system (2) is arranged on a jib (5), that extends straight, of the lifting device (1), wherein the image acquisition system (2) is moveable upwardly by an extension of the jib (5) from a lift column (4) and is lowerable by retraction of the jib (5) into the lift column (4) into a transport position in which the jib (5) is disposed substantially completely in the lift column (4) and the image acquisition system (2) is moved towards the lift column (4), **characterised in that** the image acquisition system (2) is arranged on a tip of the jib (5), that forms a highest point of the jib (5), wherein the lift column (4) and the jib (5) include an angle different from zero with the crane column (8) in a vertical plane which has both the lift column (4) and also the crane column (8).

2. A crane according to claim 1 wherein the image acquisition system (2) is arranged rigidly relative to the tip of the jib (5).

3. A crane according to at least one of the preceding claims wherein the image acquisition system (2) has at least one and preferably at least three cameras (3) which are preferably arranged in a common housing.

4. A crane according to at least one of the preceding claims wherein the image acquisition system (2) in the transport position is arranged at least substantially completely in or behind a protective cover (11) arranged on the lift column (4).

5. A crane according to at least one of the preceding claims wherein a lighting device is arranged on the jib (5) beneath the image acquisition system (2) in the region of the tip of the jib (5), wherein it is preferably provided that the lighting device is arranged sunk in the jib (5) in such a way that it is retractable jointly with the jib (5) into the lift column (4).

6. A crane according to the preceding claim wherein the lighting device includes at least one spotlight (6).

7. A crane according to at least one of the preceding claims wherein a housing (9) of a crane control that is arranged on the crane column (8) is arranged in a lower region of the crane column (8).

8. A crane according to at least one of the preceding claims wherein the image acquisition system (2) has a computing unit (19) which from signals of at least one camera (3) of the image acquisition system (2) computes visualization data for a visualization unit (20) arranged outside the image acquisition system (2).

9. A crane according to at least one of the preceding claims wherein the image acquisition system (2) has at least two cameras (3) and there is provided an interface (18) which collects signals of the at least two cameras (3) and possibly - when the appendancy to the preceding claim applies - communicates same to the computing unit (19).

10. A crane according to at least one of the preceding claims wherein there is provided a device for producing an air curtain (28) for at least one protective glass (29) of the image acquisition system (2), wherein the device for producing the air curtain (28) has an interface for linking to a compressed air supply of a carrier vehicle (35) of the crane (32).

11. A crane according to the preceding claim wherein there is provided an air curtain control device (22) which blocks production of the air curtain (28) outside of operation of the image acquisition system (2).

12. A crane according to at least one of the preceding claims wherein there is provided a temperature control device for the image acquisition system (2), wherein the temperature control device has an interface for temperature control medium, preferably compressed air, that is provided by a carrier vehicle (35) of the crane, and/or for the power supply for the temperature control device.

13. A carrier vehicle (35) having a crane (32) according to at least one of the preceding claims.

## Revendications

1. Grue (32) avec un poinçon de grue (8) et avec un système de détection d'images (2) disposé en étant relevable et abaissable par un mécanisme élévateur (1) pour détecter une zone, non directement visible par un utilisateur de la grue (32), d'un environnement de grue, dans laquelle le système de détection d'images (2) est disposé sur une flèche (5), s'étendant de façon rectiligne, du mécanisme élévateur (1), dans laquelle le système de détection d'images (2) peut être déplacé en hauteur par un déploiement de la flèche (5) à l'extérieur d'une colonne de levage (4) et peut être abaissé dans une position de transport par une introduction de la flèche (5) dans la colonne de levage (4), dans laquelle la flèche (5) se trouve essentiellement intégralement dans la colonne de levage (4) et le système de détection d'images (2) est rapproché de la colonne de levage (4), **caractérisée en ce que** le système de détection d'images (2) est disposé sur une extrémité de la flèche (5) formant un point le plus haut de la flèche (5), dans laquelle la colonne de levage (4) et la flèche (5) forme un angle différent de zéro avec le poinçon de grue (8) dans un plan vertical qui comprend non seulement la colonne de levage (4), mais aussi le poinçon de grue (8).

2. Grue selon la revendication 1, dans laquelle le système de détection d'images (2) est disposé de façon fixe par rapport à l'extrémité de la flèche (5).

3. Grue selon au moins l'une des revendications précédentes, dans laquelle le système de détection d'images (2) présente au moins une, de préférence trois, caméras (3), lesquelles sont disposées, de préférence, dans un boîtier commun.

4. Grue selon au moins l'une des revendications précédentes, dans laquelle le système de détection d'images (2) est disposé dans la position de transport au moins essentiellement intégralement dans ou derrière un carter de protection (11) disposé sur la colonne de levage (4).

5. Grue selon au moins l'une des revendications précédentes, dans laquelle est disposé au-dessous du système de détection d'images (2), dans la zone de la flèche (5), un dispositif d'éclairage sur la flèche (5), dans laquelle il est prévu, de préférence, que le dispositif d'éclairage est disposé de façon si enfoncée dans la flèche (5) qu'il est insérable conjointement à la flèche (5) dans la colonne de levage (4).

6. Grue selon la revendication précédente, dans laquelle le dispositif d'éclairage comprend au moins un projecteur (6).

7. Grue selon au moins l'une des revendications précédentes, dans laquelle un boîtier (9) d'une commande de grue, disposé sur le poinçon de grue (8), est disposé dans une zone inférieure du poinçon de grue (8).

8. Grue selon au moins l'une des revendications précédentes, dans laquelle le système de détection d'images (2) présente une unité de calcul (19), laquelle calcule à partir de signaux d'au moins une caméra (3) du système de détection d'images (2), des données de visualisation pour une unité de visualisation (20) disposée à l'extérieur du système de détection d'images (2).

9. Grue selon au moins l'une des revendications précédentes, dans laquelle le système de détection d'images (2) présente au moins deux caméras (3) et une interface (18) est prévue, laquelle collecte des signaux des au moins deux caméras (3) et, le cas échéant -en cas de référence à la revendication précédente-, les transmet à l'unité de calcul (19).

10. Grue selon au moins l'une des revendications précédentes, dans laquelle pour au moins un verre protecteur (29) du système de détection d'images (2) est prévu un dispositif de production d'un rideau d'air (28), dans laquelle le dispositif de production du rideau d'air (28) présente une interface pour le raccordement à une alimentation en air comprimé d'un véhicule porteur (35) de la grue (32).

11. Grue selon la revendication précédente, dans laquelle un dispositif de commande de rideau d'air (22) est prévu, lequel bloque une production du rideau d'air (28) en dehors d'un fonctionnement du système de détection d'images (2).

12. Grue selon au moins l'une des revendications précédentes, dans laquelle est prévu un dispositif de régulation de température pour le système de détection d'images (2), dans laquelle le dispositif de régulation de température présente une interface pour un fluide de régulation de température, de préférence de l'air comprimé, déjà fourni par un véhicule porteur (35) de la grue, et/ou pour l'alimentation en énergie du dispositif de régulation de température.

13. Véhicule porteur (35) avec une grue (32) selon au moins l'une des revendications précédentes.
